# EUROPÄISCHE PATENTSCHRIFT

(11) **EP 2 675 690 B1**
(45) Veröffentlichungstag und Bekanntmachung des Hinweises auf die Patenterteilung: **01.06.2016**
(21) Anmeldenummer: 12716290.7
(22) Anmeldetag: 02.04.2012
(51) Int. Cl.: B61L 3/12

(54) **VERFAHREN ZUM BETREIBEN EINES SPURGEBUNDENEN FAHRZEUGS SOWIE STRECKENSEITIGE VORRICHTUNG UND ANORDNUNG MIT EINER SOLCHEN**
METHOD FOR OPERATING A TRACK-BOUND VEHICLE AND TRACK-SIDE DEVICE AND ARRANGEMENT HAVING SUCH A DEVICE
PROCÉDÉ PERMETTANT DE FAIRE FONCTIONNER UN VÉHICULE GUIDÉ, AINSI QUE DISPOSITIF CÔTÉ VOIE ET SYSTÈME ÉQUIPÉ DUDIT DISPOSITIF

(30) Priorität: 15.04.2011 DE 102011007539
(43) Veröffentlichungstag der Anmeldung: 25.12.2013
(73) Patentinhaber: Siemens Aktiengesellschaft, 80333 München (DE)
(72) Erfinder: VIERLING, Thomas, 38104 Braunschweig (DE); FRANKE, Andreas, 38104 Braunschweig (DE); GRÜN, Rainer, 38126 Braunschweig (DE); KEUNE, Andreas, 38124 Braunschweig (DE); MEYER, Marko, 38239 Salzgitter (DE); OECHSNER, Jens-Harro, 38321 Denkte OT Neindorf (DE); REITER, Frank, 38229 Salzgitter (DE)
(86) Internationale Anmeldenummer: PCT/EP2012/055968
(87) Internationale Veröffentlichungsnummer: WO 2012/139915

(56) Entgegenhaltungen:
- EP-A1- 1 693 271
- WO-A1-2005/007481
- DE-A1- 10 127 277
- KALUSCHA U ET AL: "LZB 825 - Kombi-Zugbeeinflussungssystem für den ÖPNV RandstadRail in den Niederlanden", SIGNAL + DRAHT, TELZLAFF VERLAG GMBH. DARMSTADT, DE, Bd. 102, Nr. 3, 1. März 2010 (2010-03-01), Seiten 6-11, XP001551490, ISSN: 0037-4997

## Beschreibung

Im Rahmen des Betriebs beziehungsweise der Steuerung spurgebundener Fahrzeuge, bei denen es sich neben Schienenfahrzeugen beispielsweise um spurgeführte Fahrzeuge mit Gummibereifung oder Magnetschwebefahrzeuge handeln kann, kann für unterschiedliche Arten von Fahrzeugen eine unterschiedliche Behandlung durch Steuereinrichtungen zweckmäßig sein. So kann beispielsweise im Falle von spurgebundenen Fahrzeugen in Form von Schienenfahrzeugen seitens eines Stellwerks im Rahmen der Sicherung des Fahrwegs des jeweiligen Fahrzeugs ein Gefahrpunktabstand und/oder ein Durchrutschweg für das jeweilige Fahrzeug in Abhängigkeit von der unterschiedlichen Bremsweglänge von Güter- und Nahverkehrszügen bedarfsgerecht bestimmt beziehungsweise eingestellt werden.

Üblicherweise werden die Zugarten hierbei bei Mischverkehr, d.h. beispielsweise bei einem gleichzeitigen Betrieb von Güter- und Nahverkehrszügen, im Rahmen der Leittechnik durch eine Zuglenkung mittels Zuglauf- und Zugnummernverfolgung unterschieden. Dies weist jedoch den Nachteil auf, dass es sich bei dieser Vorgehensweise um ein nicht sicheres Verfahren gemäß Sicherheitsanforderungsstufe (SIL, Safety Integrity Level) 0 bis 2 handelt. Im Falle einer Störung der Zuglenkung ergibt sich hierbei aus Sicherheitsgründen die Notwendigkeit, die Fahrstraßen für alle Züge mit langen Durchrutschwegen beziehungsweise großen Gefahrpunktabständen zu bestimmen beziehungsweise einzustellen. Hierdurch kann sich beispielsweise für Stadtbahnzüge eine Vergrößerung der Zugfolgezeit, d.h. eine Verringerung der Anzahl der Fahrzeuge pro Zeiteinheit, die eine Strecke befahren können, ergeben, wodurch erhebliche Störungen des Betriebsablaufs verursacht werden können.

Ein Verfahren gemäß dem Oberbegriff des Anspruchs 1 ist aus der veröffentlichten europäischen Patentanmeldung EP 1 693 271 A1 bekannt. Hierbei wird im Falle einer Detektion einer aktivierten in Fahrtrichtung linken Zustandsübertragungseinrichtung ein Zwangsbremssignal in Bezug auf das betreffende Fahrzeug ausgesendet.

Der vorliegenden Erfindung liegt die Aufgabe zugrunde, ein besonders zuverlässiges und zugleich vergleichsweise einfach realisierbares Verfahren zum Betreiben eines spurgebundenen Fahrzeugs anzugeben.

Diese Aufgabe wird erfindungsgemäß gelöst durch ein Verfahren zum Betreiben eines spurgebundenen Fahrzeugs, wobei von einer streckenseitigen Vorrichtung durch Erfassen eines von einer fahrzeugseitigen Zugbeeinflussungs-Einrichtung des spurgebundenen Fahrzeugs abgestrahlten Signals das Vorhandensein der fahrzeugseitigen Zugbeeinflussungs-Einrichtung detektiert wird, von der streckenseitigen Vorrichtung ein die Detektion der fahrzeugseitigen Zugbeeinflussungs-Einrichtung angebendes Informations-Signal an eine Steuereinrichtung übertragen wird und das Informations-Signal von der Steuereinrichtung im Rahmen der Sicherung des Fahrwegs des spurgebundenen Fahrzeugs bei einer Bestimmung eines Gefahrpunktabstandes und/oder eines Durchrutschweges für das spurgebundene Fahrzeug berücksichtigt wird.

Der vorliegenden Erfindung liegt die Erkenntnis zugrunde, dass eine streckenseitige, d.h. beispielsweise mit Komponenten der Außenanlage eines elektronischen Stellwerks vorgenommene Unterscheidung unterschiedlicher Arten spurgebundener Fahrzeuge in der betrieblichen Praxis erhebliche Vorteile mit sich bringt. Erfindungsgemäß erfolgt dabei eine Unterscheidung vorteilhafterweise dahingehend, dass von der streckenseitigen Vorrichtung durch Erfassen eines von einer fahrzeugseitigen Zugbeeinflussungs-Einrichtung des spurgebundenen Fahrzeugs abgestrahlten Signals das Vorhandensein der fahrzeugseitigen Zugbeeinflussungs-Einrichtung detektiert wird. Dies ermöglicht es, das Vorhandensein beziehungsweise Nichtvorhandensein der fahrzeugseitigen Zugbeeinflussungs-Einrichtung in der Folge im Rahmen des Betriebs des spurgebundenen Fahrzeugs als Kriterium für die Art des spurgebundenen Fahrzeugs zu berücksichtigen. Zu diesem Zweck wird von der streckenseitigen Vorrichtung das die Detektion der fahrzeugseitigen Zugbeeinflussungs-Einrichtung angebende Informations-Signal an die Steuereinrichtung übertragen. Dabei kann es sich bei der Steuereinrichtung insbesondere um eine zentrale Steuereinrichtung, beispielsweise in Form eines Stellwerks oder einer Leitstelle, handeln. Seitens der Steuereinrichtung besteht anhand des empfangenen Informations-Signals die Möglichkeit, unterschiedliche Fahrzeug- beziehungsweise Zugarten in Form von mit beziehungsweise nicht mit einer Zugbeeinflussungs-Einrichtung ausgestatteten Fahrzeugen zu unterscheiden. Dadurch, dass fahrzeugseitige Zugbeeinflussungs-Einrichtungen üblicherweise in Abhängigkeit von der zulässigen Höchstgeschwindigkeit des jeweiligen Fahrzeugs vorgeschrieben sind, sind hieraus gegebenenfalls weitere Informationen ableitbar, die ebenfalls im Rahmen des weiteren Betriebs des spurgebundenen Fahrzeugs berücksichtigt werden können. So sind beispielsweise im Bereich des Schienenverkehrs üblicherweise Güterzüge und Fernverkehrszüge mit fahrzeugseitigen Zugbeeinflussungs-Einrichtungen ausgerüstet, während dies für vergleichsweise niedrige Höchstgeschwindigkeiten aufweisende Nahverkehrszüge in Abhängigkeit von den jeweiligen Gegebenheiten unter Umständen oder auch regelmäßig nicht der Fall ist.

Das erfindungsgemäße Verfahren ist vorteilhaft, da es mittels der streckenseitigen Vorrichtung eine automatische Erkennung von solchen spurgebundenen Fahrzeugen ermöglicht, die mit einer fahrzeugseitigen Zugbeeinflussungs-Einrichtung ausgestattet sind. Vorteilhafterweise wird hierzu das von der fahrzeugseitigen Zugbeeinflussungs-Einrichtung abgestrahlte Signal erfasst, so dass auf zusätzliche fahrzeugseitige Komponenten vorteilhafterweise verzichtet werden kann. So wird bei einer Vielzahl unterschiedlicher Zugbeeinflussungssysteme, insbesondere Systemen zur punktförmigen Zugbeeinflussung, zwecks Kommunikation mit einer streckenseitigen Einrichtung, bei der es sich beispielsweise um einen Gleisschwingkreis oder eine Balise handeln kann, von einer fahrzeugseitigen Einrichtung ein Signal abgestrahlt. Dieses Signal kann beispielsweise eine vorgegebene Frequenz oder auch mehrere vorgegebene Frequenzen aufweisen. Unabhängig von der Art des abgestrahlten Signals ist die fahrzeugseitige Zugbeeinflussungs-Einrichtung vorzugsweise ohnehin bereits gemäß der höchsten Sicherheitsanforderungsstufe SIL 4 ausgeführt, so dass bei einer entsprechenden Realisierung der streckenseitigen Komponenten insgesamt höchste Sicherheitsanforderungen erfüllt werden können. Darüber hinaus reagiert das spurgebundene Fahrzeug im Falle einer defekten fahrzeugseitigen Zugbeeinflussungs-Einrichtung vorteilhafterweise dahingehend zur sicheren Seite, dass es entsprechend langsamer fährt, wodurch mögliche Gefährdungen aufgrund des Nichterkennens des Vorhandenseins einer fahrzeugseitigen Zugbeeinflussungs-Einrichtung zuverlässig vermieden werden.

Erfindungsgemäß wird das Informations-Signal von der Steuereinrichtung im Rahmen der Sicherung des Fahrwegs des spurgebundenen Fahrzeugs berücksichtigt. Dies ist vorteilhaft, da insbesondere bei der Sicherung des Fahrwegs spurgebundener Fahrzeuge eine Unterscheidung von solchen Fahrzeugen, die eine fahrzeugseitige Zugbeeinflussungs-Einrichtung aufweisen, und solchen Fahrzeugen, die nicht über eine entsprechende fahrzeugseitige Zugbeeinflussungs-Einrichtung verfügen, zweckmäßig ist. So gilt für nicht mit einer fahrzeugseitigen Zugbeeinflussungs-Einrichtung ausgestattete Schienenfahrzeuge in der Regel eine reduzierte zulässige Höchstgeschwindigkeit, die beispielsweise bei 60 km/h oder 100 km/h liegen kann. Die entsprechende Information kann somit vorteilhafterweise im Rahmen der Sicherung des Fahrwegs des jeweiligen Fahrzeugs berücksichtigt werden.

Gemäß dem erfindungsgemäßen Verfahren wird das Informations-Signal von der Steuereinrichtung im Rahmen der Sicherung des Fahrwegs des spurgebundenen Fahrzeugs bei einer Bestimmung eines Gefahrpunktabstandes und/oder eines Durchrutschweges für das spurgebundene Fahrzeug berücksichtigt. Dies ist vorteilhaft, da somit anhand des Informations-Signals Gefahrpunktabstände und/oder Durchrutschwege in Abhängigkeit von der unterschiedlichen Bremsweglänge beispielsweise von Güter- und Nahverkehrszügen bedarfsgerecht bestimmt beziehungsweise eingestellt werden können. Hierdurch ist vorteilhafterweise unabhängig von der Funktionsfähigkeit und der Zuverlässigkeit einer zur Zuglenkung verwendeten Komponente eine Erhöhung der Zugfolge möglich, wodurch sich insgesamt eine Optimierung der Verkehrsströme ergibt.

Gemäß einer besonders bevorzugten Weiterbildung ist das erfindungsgemäße Verfahren derart ausgeführt, dass von der Steuereinrichtung das Informations-Signal dem jeweiligen spurgebundenen Fahrzeug zugeordnet wird und hierauf basierend von der Steuereinrichtung solche spurgebundenen Fahrzeuge, die eine fahrzeugseitige Zugbeeinflussungs-Einrichtung aufweisen, von solchen weiteren spurgebundenen Fahrzeugen unterschieden werden, die keine fahrzeugseitige Zugbeeinflussungs-Einrichtung aufweisen. Hierbei kann die Zuordnung des Informations-Signals zu dem jeweiligen spurgebundenen Fahrzeug beispielsweise unter zusätzlicher Verwendung einer Information zum Ort des spurgebundenen Fahrzeugs erfolgen. Bei einer entsprechenden Information kann es sich beispielsweise um eine Belegungsinformation handeln, welche angibt, dass ein bestimmtes spurgebundenes Fahrzeug einen Streckenabschnitt belegt beziehungsweise befährt, in dem die streckenseitige Vorrichtung angeordnet ist. So sind beispielsweise einer Steuereinrichtung in Form eines Stellwerks beziehungsweise einer Leitstelle üblicherweise die jeweiligen Positionen der überwachten beziehungsweise gesteuerten spurgebundenen Fahrzeuge bekannt. Hierdurch wird somit seitens der Steuereinrichtung vorteilhafterweise eine Unterscheidung von Fahrzeugen mit und ohne fahrzeugseitige Zugbeeinflussungs-Einrichtung ermöglicht, so dass auch für solche spurgebundenen Fahrzeuge, die keine fahrzeugseitige Zugbeeinflussungs-Einrichtung aufweisen, anhand des Ausbleibens eines Informations-Signals eine eindeutige Aussage der Art "keine fahrzeugseitige Zugbeeinflussungs-Einrichtung vorhanden" möglich ist.

Grundsätzlich kann es sich im Rahmen des erfindungsgemäßen Verfahrens bei der fahrzeugseitigen Zugbeeinflussungs-Einrichtung um eine Komponente eines beliebigen Zugbeeinflussungs- beziehungsweise Zugsicherungssystems handeln. Im Sinne einer zuverlässigen Detektion des Vorhandenseins der fahrzeugseitigen Zugbeeinflussungs-Einrichtung ist hierbei grundsätzlich lediglich eine dauerhafte beziehungsweise zumindest im Wesentlichen dauerhafte Abstrahlung des Signals erforderlich. In Abhängigkeit von dem jeweiligen Zugbeeinflussungssystem kann sich hierbei auch die jeweilige Art der Realisierung der fahrzeugseitigen Zugbeeinflussungs-Einrichtung unterscheiden.

Gemäß einer weiteren besonders bevorzugten Ausführungsform des erfindungsgemäßen Verfahrens wird von der streckenseitigen Vorrichtung ein von zumindest einem Fahrzeugschwingkreis, insbesondere zumindest einem Indusi-Fahrzeugschwingkreis, der fahrzeugseitigen Zugbeeinflussungs-Einrichtung abgestrahltes Signal erfasst. Dies ist vorteilhaft, da bekannte Zugbeeinflussungssysteme häufig mit fahrzeugseitigen Zugbeeinflussungs-Einrichtungen arbeiten, die mittels zumindest eines Fahrzeugschwingkreises ein Signal vorgegebener Frequenz beziehungsweise mehrere Signale vorgegebener Frequenzen abstrahlen. Bei entsprechenden Zugbeeinflussungssystemen kann es sich beispielsweise um die Systeme Integra-Signum, ETCS (European Train Control System) oder KVB (Contrôle de vitesse par balises) handeln. Darüber hinaus kann es sich bei der fahrzeugseitigen Zugbeeinflussungs-Einrichtung vorteilhafterweise insbesondere um einen Indusi-Fahrzeugschwingkreis handeln, d.h. einen Fahrzeugschwingkreis des induktiven Zugsicherungs- beziehungsweise Zugbeeinflussungssystems Indusi. Bei diesem System, das beispielsweise im Fern- und Güterverkehr in Deutschland, Österreich und in den Nachfolgeländern Jugoslawiens im Einsatz ist, strahlt die fahrzeugseitige Zugbeeinflussungs-Einrichtung in Form eines Fahrzeugschwingkreises, der auch als Fahrzeugmagnet bezeichnet wird, Signale der Frequenz 500 Hz, 1000 Hz und 2000 Hz dauerhaft ab. Durch ein Erfassen beziehungsweise Erkennen eines oder mehrerer dieser Signale ist es somit vorteilhafterweise möglich, die fahrzeugseitige Zugbeeinflussungs-Einrichtung in Form des zumindest einen Fahrzeugschwingkreises zu erkennen und in der Folge spurgebundener Fahrzeuge mit und ohne entsprechende fahrzeugseitige Zugbeeinflussungs-Einrichtung zu unterscheiden.

Gemäß einer weiteren besonders bevorzugten Ausführungsform ist das erfindungsgemäße Verfahren derart weitergebildet, dass das von der fahrzeugseitigen Zugbeeinflussungs-Einrichtung abgestrahlte Signal durch eine zumindest eine Spule aufweisende streckenseitige Vorrichtung erfasst wird. Dies ist vorteilhaft, da entsprechende streckenseitige Vorrichtungen vergleichsweise kostengünstig realisierbar sind und eine zuverlässige Erfassung des von der fahrzeugseitigen Zugbeeinflussungs-Einrichtung abgestrahlten Signals ermöglichen. Vorzugsweise kann es sich dabei bei der streckenseitigen Vorrichtung um eine im Rahmen des jeweiligen Zugbeeinflussungssystems zur Kommunikation mit der fahrzeugseitigen Zugbeeinflussungs-Einrichtung verwendete und somit ohnehin vorhandene streckenseitige Komponente handeln. So kann die streckenseitigen Vorrichtung beispielsweise einen auch als Gleismagnet bezeichneten Gleisschwingkreis aufweisen, wie er etwa im Rahmen des Zugbeeinflussungssystems Indusi zur Informationsübertragung an die fahrzeugseitige Zugbeeinflussungs-Einrichtung verwendet wird. Alternativ hierzu ist es jedoch auch möglich, dass es sich bei der streckenseitigen Vorrichtung um eine sonstige, nicht darüber hinaus auch im Rahmen des jeweiligen Zugbeeinflussungssystems verwendete Komponente handelt. In diesem Fall kann die Spule beispielsweise als Bestandteil einer auch als Schaltmagnet bezeichneten Detektionseinrichtung der streckenseitigen Vorrichtung ausgebildet sein.

Hinsichtlich der Anordnung liegt der vorliegenden Erfindung die Aufgabe zugrunde, eine Anordnung anzugeben, die ein besonders zuverlässiges und zugleich vergleichsweise einfach realisierbares Verfahren zum Betreiben eines spurgebundenen Fahrzeugs unterstützt.

Diese Aufgabe wird erfindungsgemäß gelöst durch eine Anordnung mit einer Steuereinrichtung sowie einer streckenseitigen Vorrichtung mit einer Detektionseinrichtung zum Detektieren des Vorhandenseins einer fahrzeugseitigen Zugbeeinflussungs-Einrichtung eines spurgebundenen Fahrzeugs durch Erfassen eines von der fahrzeugseitigen Zugbeeinflussungs-Einrichtung abgestrahlten Signals und einer Übertragungseinrichtung zum Übertragen eines die Detektion der fahrzeugseitigen Zugbeeinflussungs-Einrichtung angebenden Informations-Signals an die Steuereinrichtung, wobei die Steuereinrichtung derart ausgebildet ist, dass sie das Informations-Signal im Rahmen der Sicherung des Fahrwegs des spurgebundenen Fahrzeugs bei einer Bestimmung eines Gefahrpunktabstandes und/oder eines Durchrutschweges für das spurgebundene Fahrzeug berücksichtigt.

Die Vorteile der erfindungsgemäßen Anordnung entsprechen im Wesentlichen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Anordnung im Hinblick auf die jeweiligen entsprechenden bevorzugten Weiterbildungen des erfindungsgemäßen Verfahrens, so dass auch diesbezüglich auf die entsprechenden vorstehenden Erläuterungen verwiesen wird.

Vorzugsweise kann die erfindungsgemäße Anordnung derart weitergebildet sein, dass die Detektionseinrichtung zum Erfassen eines von zumindest einem Fahrzeugschwingkreis, insbesondere zumindest einem Indusi-Fahrzeugschwingkreis, der fahrzeugseitigen Zugbeeinflussungs-Einrichtung abgestrahlten Signals ausgebildet ist.

Gemäß einer besonders bevorzugten Weiterbildung der Anordnung weist die Detektionseinrichtung zumindest eine Spule auf.

Gemäß einer besonders bevorzugten Weiterbildung ist die erfindungsgemäße Anordnung derart ausgestaltet, dass die Steuereinrichtung derart ausgebildet ist, dass sie das Informations-Signal dem jeweiligen spurgebundenen Fahrzeug zuordnet und hierauf basierend solche spurgebundenen Fahrzeuge, die eine fahrzeugseitige Zugbeeinflussungs-Einrichtung aufweisen, von solchen weiteren spurgebundenen Fahrzeugen unterscheidet, die keine fahrzeugseitige Zugbeeinflussungs-Einrichtung aufweisen.

Im Folgenden wird die Erfindung anhand eines Ausführungsbeispiels näher erläutert. Hierzu zeigt die
- Figur: zur Erläuterung eines Ausführungsbeispiels des erfindungsgemäßen Verfahrens in einer schematischen Skizze ein Ausführungsbeispiel der erfindungsgemäßen Anordnung.

Die Figur zeigt ein spurgebundenes Fahrzeug 10 in Form eines Schienenfahrzeugs. Das spurgebundene Fahrzeug 10 weist eine fahrzeugseitige Zugbeeinflussungs-Einrichtung 20 auf, bei der es sich im Rahmen des beschriebenen Ausführungsbeispiels um einen Fahrzeugschwingkreis beziehungsweise einen Fahrzeugmagneten des Zugbeeinflussungssystems Indusi handeln soll.

Während seiner Fahrt entlang des Gleises beziehungsweise der Strecke 100 strahlt die fahrzeugseitige Zugbeeinflussungs-Einrichtung 20 dauerhaft ein Signal beziehungsweise mehrere Signale S ab. Im Rahmen des Zugbeeinflussungssystems Indusi handelt es sich hierbei um ein Signal mit den Frequenzen 500 Hz, 1000 Hz und 2000 Hz.

Das von der fahrzeugseitigen Zugbeeinflussungs-Einrichtung 20 abgestrahlte Signal S wird von einer streckenseitigen Vorrichtung 40 mittels einer Detektionseinrichtung 41, die beispielsweise zumindest eine Spule zum Erfassen einer oder mehrerer der von dem fahrzeugseitigen Zugbeeinflussungs-Einrichtung 20 abgestrahlten Frequenzen aufweisen kann, erfasst und hierdurch somit das Vorhandensein der fahrzeugseitigen Zugbeeinflussungs-Einrichtung 20 detektiert. Dies bedeutet, dass anhand des Signals S von der streckenseitigen Vorrichtung 40 erkannt wird, dass das spurgebundene Fahrzeug 10 eine fahrzeugseitige Zugbeeinflussungs-Einrichtung 20 aufweist.

Auf das Detektieren der fahrzeugseitigen Zugbeeinflussungs-Einrichtung 20 hin wird von einer kommunikationstechnisch mit der Detektionseinrichtung 41 verbundenen Übertragungseinrichtung 42 der streckenseitigen Vorrichtung 40 ein eine Detektion der fahrzeugseitigen Zugbeeinflussungs-Einrichtung 20 angebendes beziehungsweise anzeigendes Informations-Signal IS über eine Kommunikationsverbindung 50 an eine Steuereinrichtung 60 übertragen. Dabei kann es sich bei der Kommunikationsverbindung 50 sowohl um eine drahtlose als auch um eine drahtgebundene Verbindung handeln. Um unerwünschte Beeinflussungen zwischen unterschiedlichen Baugruppen zu vermeiden, kann die Übertragung des Informations-Signals IS im Falle einer drahtgebundenen Übertragung hierbei beispielsweise mittels eines potenzialfreien Kontakts eines Relais erfolgen. Dabei kann der entsprechende Kontakt des Relais über die Außenverkabelung zu der Steuereinrichtung 60, bei der es sich im Rahmen des beschriebenen Ausführungsbeispiels um eine zentrale Steuereinrichtung in Form eines Stellwerks handeln soll, geführt werden. Im Falle einer Steuereinrichtung 60 in Form eines Relaisstellwerks kann hierbei zur weiteren Verarbeitung des Informations-Signals IS eine Einbindung in das Relaisstellwerk erfolgen während im Falle eines elektronischen Stellwerks ein Einlesen des Informations-Signals IS in die Stellwerkslogik beispielsweise über eine digitale I/O-Baugruppe erfolgen kann. Alternativ zur Verwendung eines potenzialfreien Kontakts eines Relais kann die Übertragung des Informations-Signals IS von der streckenseitigen Vorrichtung 40 an die Steuereinrichtung 60 beispielsweise auch mittels eines Optokopplers erfolgen.

In der Folge kann das empfangene Informations-Signal IS von der Steuereinrichtung 60 im Rahmen der Sicherung des Fahrwegs des spurgebundenen Fahrzeugs 10 berücksichtigt werden. Dies betrifft insbesondere eine Verwendung des Informations-Signals IS bei einer Bestimmung eines Gefahrpunktabstandes und/oder eines Durchrutschweges für das spurgebundene Fahrzeug 10. Die entsprechenden "Reserve-Gleislängen", die umgangssprachlich auch einheitlich als Durchrutschweg bezeichnet werden, werden üblicherweise in Abhängigkeit von der jeweiligen zulässigen Geschwindigkeit eines spurgebundenen Fahrzeugs bestimmt beziehungsweise stellwerksseitig eingestellt. Da in der Regel für spurgebundene Fahrzeuge ab einer bestimmten zulässigen Höchstgeschwindigkeit das Vorhandensein einer fahrzeugseitigen Zugbeeinflussungs-Einrichtung vorgeschrieben ist, erlaubt das Detektieren dieser fahrzeugseitigen Zugbeeinflussungs-Einrichtung eine entsprechende Einstellung des Gefahrpunktabstandes beziehungsweise des Durchrutschweges für das jeweilige spurgebundene Fahrzeug 10. So ist es bei einer entsprechenden sicherungstechnischen Auslegung der streckenseitigen Vorrichtung 40 möglich, für den Fall, dass für ein spurgebundenes Fahrzeug 10 keine fahrzeugseitige Zugbeeinflussungs-Einrichtung 20 detektiert wird, einen kürzeren Durchrutschweg einzustellen als für den Fall, dass eine solche fahrzeugseitige Zugbeeinflussungs-Einrichtung 20 anhand des abgestrahlten Signals erkannt worden ist.

Insbesondere im Falle des Mischverkehrs von Fahrzeugen beziehungsweise Zügen mit und ohne fahrzeugseitige Zugbeeinflussungs-Einrichtungen 20 besteht hierbei somit vorteilhafterweise die Möglichkeit, standardmäßig von kurzen Gefahrpunktabständen beziehungsweise Durchrutschwegen für die auf der betreffenden Strecke verkehrenden spurgebundenen Fahrzeuge 10 auszugehen. Lediglich für den Fall, dass der Steuereinrichtung 60 anhand des empfangenen Informations-Signals IS die Information vorliegt, dass das betreffende spurgebundene Fahrzeug 10 über eine fahrzeugseitige Zugbeeinflussungs-Einrichtung 20 verfügt und somit für höhere Geschwindigkeiten zugelassen ist, kann bei der Bestimmung des Gefahrpunktabstands beziehungsweise des Durchrutschweges dieser mit einer entsprechend größeren Länge angesetzt werden.

Es sei darauf hingewiesen, dass auch ein Ausfall der fahrzeugseitigen Zugbeeinflussungs-Einrichtung 20 sicherungstechnisch unkritisch ist, da fahrzeugseitige Zugbeeinflussungs-Einrichtungen 20 üblicherweise ohnehin gemäß Sicherheitsanforderungsstufe SIL 4 ausgeführt sind und das spurgebundene Fahrzeug 10 damit im Falle eines Defekts der fahrzeugseitigen Zugbeeinflussungs-Einrichtung 20 zur sicheren Seite hin reagiert und dementsprechend mit reduzierter Geschwindigkeit fährt. Durch eine Ausbildung der streckenseitigen Vorrichtung 40, der Kommunikationsverbindung 50 sowie der Steuereinrichtung 60 gemäß dieser Sicherheitsanforderungsstufe kann somit eine Gefährdung durch die Einstellung einer Fahrstraße mit einem zu kurzen Durchrutschweg auch in Störungsfällen zuverlässig ausgeschlossen werden.

Durch das automatische Erkennen solcher spurgebundener Fahrzeuge 10, die mit einer fahrzeugseitigen Zugbeeinflussungs-Einrichtung 20 ausgestattet sind, wird somit beispielsweise im Mischbetrieb zwischen Güterverkehr und Nahverkehr eine Erhöhung der Zugfolge sowie insgesamt eine Optimierung der Verkehrsströme ermöglicht. Vorteilhafterweise geschieht dies, ohne dass hierfür auf ein nicht sicheres Verfahren der Leittechnik, d.h. beispielsweise eine Zuglauf- und Zugnummernverfolgung, zurückgegriffen wird. Stattdessen erfolgt vorteilhafterweise durch die streckenseitige Vorrichtung 40, d.h. durch eine Komponente der Außenanlage, eine aktive Detektion der fahrzeugseitigen Zugbeeinflussungs-Einrichtung 20, wobei es sich bei der streckenseitigen Vorrichtung 40 entweder um eine beispielsweise im Rahmen des jeweiligen Zugbeeinflussungssystems verwendete, ohnehin vorhandene oder auch um eine sonstige, gegebenenfalls ausschließlich zur Detektion der fahrzeugseitigen Zugbeeinflussungs-Einrichtung 20 vorgesehene Komponente handeln kann.

Entsprechend den vorstehenden Ausführungen im Zusammenhang mit dem beschriebenen Ausführungsbeispiel ergeben sich durch das erfindungsgemäße Verfahren sowie die erfindungsgemäße streckenseitige Vorrichtung in der betrieblichen Praxis somit erhebliche Vorteile, wobei die Sicherheit des Betriebs hierbei nicht beeinträchtigt beziehungsweise sogar erhöht wird.

Des Weiteren ist eine vergleichsweise kostengünstige Realisierung möglich, da insbesondere fahrzeugseitig keinerlei Änderungen - weder hardwaretechnisch noch softwaretechnisch - erforderlich sind.

## Patentansprüche

1. Verfahren zum Betreiben spurgebundener Fahrzeuge (10), wobei
- von einer streckenseitigen Vorrichtung (40) durch Erfassen eines von einer fahrzeugseitigen Zugbeeinflussungs-Einrichtung (20) eines der spurgebundenen Fahrzeuge (10) abgestrahlten Signals (S) das Vorhandensein der fahrzeugseitigen Zugbeeinflussungs-Einrichtung (20) detektiert wird und
- von der streckenseitigen Vorrichtung (40) ein die Detektion der fahrzeugseitigen Zugbeeinflussungs-Einrichtung (20) angebendes Informations-Signal (IS) an eine Steuereinrichtung (60) übertragen wird,
**dadurch gekennzeichnet, dass**
- das Informations-Signal (IS) von der Steuereinrichtung (60) im Rahmen der Sicherung des Fahrwegs des spurgebundenen Fahrzeugs (10) bei einer Bestimmung eines Gefahrpunktabstandes und/oder eines Durchrutschweges für das spurgebundene Fahrzeug (10) berücksichtigt wird.

2. Verfahren nach Anspruch 1,
**dadurch gekennzeichnet, dass**
- von der Steuereinrichtung (60) das Informations-Signal (IS) dem jeweiligen spurgebundenen Fahrzeug (10) zugeordnet wird und
- hierauf basierend von der Steuereinrichtung (60) solche spurgebundenen Fahrzeuge (10), die eine fahrzeugseitige Zugbeeinflussungs-Einrichtung (20) aufweisen, von solchen weiteren spurgebundenen Fahrzeugen unterschieden werden, die keine fahrzeugseitige Zugbeeinflussungs-Einrichtung (20) aufweisen.

3. Verfahren nach Anspruch 1 oder 2,
**dadurch gekennzeichnet, dass**
von der streckenseitigen Vorrichtung (40) ein von zumindest einem Fahrzeugschwingkreis, insbesondere zumindest einem Indusi-Fahrzeugschwingkreis, der fahrzeugseitigen Zugbeeinflussungs-Einrichtung (20) abgestrahltes Signal (S) erfasst wird.

4. Verfahren nach einem der vorangehenden Ansprüche,
**dadurch gekennzeichnet, dass**
das von der fahrzeugseitigen Zugbeeinflussungs-Einrichtung (20) abgestrahlte Signal (S) durch eine zumindest eine Spule aufweisende streckenseitige Vorrichtung (40) erfasst wird.

5. Anordnung mit
- einer Steuereinrichtung (60) sowie
- einer streckenseitigen Vorrichtung (40) mit
- einer Detektionseinrichtung (41) zum Detektieren des Vorhandenseins einer fahrzeugseitigen Zugbeeinflussungs-Einrichtung (20) eines spurgebundenen Fahrzeugs (10) durch Erfassen eines von der fahrzeugseitigen Zugbeeinflussungs-Einrichtung (20) abgestrahlten Signals (S) und
- einer Übertragungseinrichtung (42) zum Übertragen eines die Detektion der fahrzeugseitigen Zugbeeinflussungs-Einrichtung (20) angebenden Informations-Signals (IS) an die Steuereinrichtung (60),
**dadurch gekennzeichnet, dass**
- die Steuereinrichtung (60) derart ausgebildet ist, dass sie das Informations-Signal (IS) im Rahmen der Sicherung des Fahrwegs des spurgebundenen Fahrzeugs (10) bei einer Bestimmung eines Gefahrpunktabstandes und/oder eines Durchrutschweges für das spurgebundene Fahrzeug (10) berücksichtigt.

6. Anordnung nach Anspruch 5,
**dadurch gekennzeichnet, dass**
die Detektionseinrichtung (41) zum Erfassen eines von zumindest einem Fahrzeugschwingkreis, insbesondere zumindest einem Indusi-Fahrzeugschwingkreis, der fahrzeugseitigen Zugbeeinflussungs-Einrichtung (20) abgestrahlten Signals (S) ausgebildet ist.

7. Anordnung nach Anspruch 6,
**dadurch gekennzeichnet, dass**
die Detektionseinrichtung (41) zumindest eine Spule aufweist.

8. Anordnung nach einem der Ansprüche 5 bis 7,
**dadurch gekennzeichnet, dass**
die Steuereinrichtung (60) derart ausgebildet ist, dass sie
- das Informations-Signal (IS) dem jeweiligen spurgebundenen Fahrzeug (10) zuordnet und
- hierauf basierend solche spurgebundenen Fahrzeuge (10), die eine fahrzeugseitige Zugbeeinflussungs-Einrichtung (20) aufweisen, von solchen weiteren spurgebundenen Fahrzeugen unterscheidet, die keine fahrzeugseitige Zugbeeinflussungs-Einrichtung (20) aufweisen.

## Claims

1. Method for operating track-bound vehicles (10), wherein
- the presence of the on-board train control apparatus (20) is detected by a trackside device (40) by capturing a signal (S) emitted by an on-board train control apparatus (20) of one of the track-bound vehicles (10) and
- an information signal (IS) specifying the detection of the on-board train control apparatus (20) is transmitted to a control apparatus (60) by the trackside device (40),
**characterised in that**
- the information signal (IS) is taken into account by the control apparatus (60) in connection with protection of the route of the track-bound vehicle (10) when determining a hazard point distance and/or an overlap for the track-bound vehicle (10).

2. Method according to claim 1,
**characterised in that**
- the information signal (IS) is assigned by the control apparatus (60) to the respective track-bound vehicle (10) and
- based on this, such track-bound vehicles (10) which have an on-board train control apparatus (20) are distinguished by the control apparatus (60) from such further track-bound vehicles which do not have an on-board train control apparatus (20).

3. Method according to claim 1 or 2,
**characterised in that**
a signal (S) emitted by at least one vehicle resonant circuit, in particular at least one Indusi vehicle resonant circuit, of the on-board train control apparatus (20) is captured by the trackside device (40).

4. Method according to one of the preceding claims,
**characterised in that**
the signal (S) emitted by the on-board train control apparatus (20) is captured by a trackside device (40) having at least one coil.

5. Arrangement having
- a control apparatus (60) and
- a trackside device (40) having
- a detection apparatus (41) for detecting the presence of an on-board train control apparatus (20) of a track-bound vehicle (10) by capturing a signal (S) emitted by the on-board train control apparatus (20) and
- a transmission apparatus (42) for transmitting an information signal (IS) specifying the detection of the on-board train control apparatus (20) to the control apparatus (60),
**characterised in that**
- the control apparatus (60) is designed such that it takes into account the information signal (IS) in connection with protection of the route of the track-bound vehicle (10) when determining a hazard point distance and/or an overlap for the track-bound vehicle (10).

6. Arrangement according to claim 5,
**characterised in that**
the detection apparatus (41) is designed to capture a signal (S) emitted by at least one vehicle resonant circuit, in particular at least one Indusi vehicle resonant circuit, of the on-board train control apparatus (20).

7. Arrangement according to claim 6,
c h a r a c t e r i s e d in that
the detection apparatus (41) has at least one coil.

8. Arrangement according to one of claims 5 to 7,
c h a r a c t e r i s e d in that
the control apparatus (60) is designed such that it
- assigns the information signal (IS) to the respective track-bound vehicle (10) and
- based on this, such track-bound vehicles (10) which have an on-board train control apparatus (20) are distinguished from such further track-bound vehicles which do not have an on-board train control apparatus (20).

## Revendications

1. Procédé pour faire fonctionner des véhicules ( 10 ) guidés, dans lequel
- par un dispositif ( 40 ) du côté de la voie, on détecte, en enregistrant un signal ( S ) émis par un dispositif d'arrêt automatique des trains du côté du véhicule de l'un des véhicules ( 10 ) guidés, la présence du dispositif ( 20 ) d'arrêt automatique des trains du côté du véhicule et
- par le dispositif ( 40 ) du côté de la voie, on transmet à un dispositif ( 60 ) de conduite un signal ( IS ) d'information indiquant la détection du dispositif ( 20 ) d'arrêt automatique des trains du côté du véhicule,
**caractérisé en ce que**
- on prend en compte le signal ( IS ) d'information du dispositif ( 60 ) de conduite dans le cadre de la sécurisation de la voie de circulation du véhicule ( 10 ) guidé lors d'une détermination d'une distance à un point dangereux et/ou d'une distance de glissement pour le véhicule ( 10 ) guidé.

2. Procédé suivant la revendication 1,
**caractérisé en ce que**
- par le dispositif ( 60 ) de conduite, on affecte le signal ( IS ) d'information au véhicule ( 10 ) guidé respectif et
- en se basant sur cela, on distingue, par le dispositif ( 60 ) de conduite, les véhicules ( 10 ) guidés qui ont un dispositif ( 20 ) d'arrêt automatique des trains du côté du véhicule, d'autres véhicules guidés qui n'ont pas de dispositif ( 20 ) d'arrêt automatique des trains du côté du véhicule.

3. Procédé suivant la revendication 1 ou 2,
**caractérisé en ce que**
par le dispositif ( 40 ) du côté de la voie, on relève un signal ( S ) émis par au moins un circuit oscillant de véhicule, notamment par au moins un circuit oscillant de véhicule indusi, du dispositif ( 20 ) d'arrêt automatique des trains du côté du véhicule.

4. Procédé suivant l'une des revendications précédentes,
**caractérisé en ce qu'**
on relève le signal ( S ) émis par le dispositif ( 20 ) d'arrêt automatique des trains du côté du véhicule par au moins un dispositif ( 40 ) du côté de la voie ayant au moins une bobine.

5. Agencement comprenant
- un dispositif ( 60 ) de conduite, ainsi que
- un dispositif ( 40 ) du côté de la voie comprenant
- un dispositif ( 41 ) de détection de la présence d'un dispositif d'arrêt automatique des trains du côté d'un véhicule ( 10 ) guidé, en relevant un signal ( S ) émis par le dispositif ( 20 ) d'arrêt automatique des trains du côté du véhicule et
- un dispositif ( 42 ) de transmission au dispositif ( 60 ) de conduite d'un signal ( IS ) d'information indiquant la détection du dispositif ( 20 ) d'arrêt automatique des trains du côté du véhicule,
**caractérisé en ce que**
- le dispositif ( 60 ) de conduite est constitué de manière à prendre en compte le signal ( IS ) d'information dans le cadre de la sécurisation de la voie de circulation du véhicule ( 10 ) guidé lors d'une détermination d'une distance à un point dangereux et/ou d'une distance de glissement pour le véhicule ( 10 ) guidé.

6. Agencement suivant la revendication 5,
**caractérisé en ce que** le dispositif ( 41 ) de détection est constitué pour relever un signal ( S ) émis par au moins un circuit oscillant de véhicule, notamment par au moins un circuit oscillant de véhicule indusi, du dispositif d'arrêt automatique des trains du côté du véhicule.

7. Agencement suivant la revendication 6,
**caractérisé en ce que**
le dispositif ( 41 ) de détection a au moins une bobine.

8. Agencement suivant l'une des revendications 5 à 7,
**caractérisé en ce que**
le dispositif ( 60 ) de conduite est constitué de manière à ce que
- il associe le signal ( IS ) d'information au véhicule ( 10 ) guidé respectif et
- en se basant sur cela, il distingue les véhicules ( 10 ) guidés qui ont un dispositif d'arrêt automatique des trains du côté du véhicule, des autres véhicules guidés qui n'ont pas de dispositif ( 20 ) d'arrêt automatique des trains du côté du véhicule.
